# EUROPÄISCHE PATENTSCHRIFT

(11) **EP 0 886 251 B1**
(45) Veröffentlichungstag und Bekanntmachung des Hinweises auf die Patenterteilung: **02.01.2003**
(21) Anmeldenummer: 98110766.7
(22) Anmeldetag: 12.06.1998
(51) Int. Cl.: G08B 5/38, H05B 39/04

(54) **Lauflichtanlage**
Running light system
Système d'affichage à déplacement des signaux lumineux

(30) Priorität: 21.06.1997 DE 19726471
(43) Veröffentlichungstag der Anmeldung: 23.12.1998
(73) Patentinhaber: HAPPICH Fahrzeug- und Industrieteile GmbH, 42285 Wuppertal (DE)
(72) Erfinder: Marcus, Armin, 42399 Wuppertal (DE)

(56) Entgegenhaltungen:
- DE-A- 3 302 981
- DE-A- 4 005 012
- US-A- 4 737 764
- W. RICHTER: "2 switches- 2 lamps- 1 wire " ELEKTOR, Bd. 5, Nr. 7/8, 1979, Seite 7-27 XP002115378

## Beschreibung

Die Erfindung bezieht sich auf eine Beleuchtungsleiste mit Leiterbahnen, die mit einer Spannungsquelle und mit LED-Elementen verbunden sind.

Beleuchtungsleisten, die z. B. als Handlauf-, Treppenstufen-, Gepäckfach-, Sockel- oder Fluchtwegmarkierungsleuchten gestaltet sind, sind z. B. in der deutschen Patentanmeldung 196 27 856.2 beschrieben. Es. sind auch Beleuchtungsleisten mit einem sogenannten "Lauflicht" bekanntgeworden, bei denen jede Leuchtquelle mit einem daraus permanent angeschlossenen Minusleiter und einer entsprechenden Anzahl von Plusleitern (gemäß der gewünschten Kanalvergabe) versehen ist, die über ein Steuergerät einzeln positiv kontaktiert werden. Der besondere Nachteil dieser Beleuchtungsleisten besteht darin, daß bei einer sechskanaligen Ausführung sieben Leiterbahnen benötigt werden. Siehe dazu die US-A-4 737 764, wo gemäß der Figur 31 für ein dreikanaliges Lauflicht 4 Leiter benötigt werden.

Der Erfindung liegt die Aufgabe zugrunde, eine Beleuchtungsleiste der eingangs genannten Art zu schaffen, die weniger Material und Raumbedarf benötigt und damit kostengünstiger als herkömmliche Vorbilder zur Verfügung gestellt werden kann.

Gegenstand der Erfindung ist eine zur Lösung der genannten Aufgabe vorgesehene Beleuchtungsleiste mit Leiterbahnen, die mit einer Spannungsquelle und mit LED-Elementen verbunden sind, wobei ein Steuergerät und eine Verschaltung dafür sorgen, daß die LED-Elemente mit lediglich drei Leiterbahnen einander nachlaufend ein- und wieder ausschaltbar sind, um auf diese Weise ein Lauflicht zu erzeugen, wobei ein intermittierend arbeitendes Steuergerät verwendet wird, das jeweils eine der Leiterbahnen außer Funktion setzt, eine jeweils andere Leiterbahn auf Plus und die jeweils verbleibende Leiterbahn auf Minus schaltet.

Bei der Erfindung soll also jede einzelne Leiterbahn von Plus in Minus umgeschaltet und auch außer Funktion geschaltet werden können, so daß an jedem LED-Element jeweils ein Plus- und Minusleiter anliegt, wobei die Erfindung den Umstand berücksichtigt, daß der elektrische Strom nur in einer Richtung durch die Dioden fließen kann. Bei einem sechskanaligen Lauflicht benötigt man danach nicht mehr sieben, sondern lediglich noch drei Leiterbahnen, was eine beträchtliche Einsparung an Material, Verdrahtungsaufwand und Raumbedarf bedeutet.

Die neue Beleuchtungsleiste kann insbesondere als Fluchtwegmarkierungsleuchte verwendet werden, wobei die Laufrichtung des Lauflichts die Richtung des Fluchtwegs angibt. Solche Fluchtwegmarkierungen können z. B. insbesondere sinnvoll in Flughafen- oder Messegebäuden, größeren Kaufhäusern und dgl. bei Feueralarm oder sonstigen Notfällen eingesetzt werden. Die Steuerungseinrichtung ist vorzugsweise mit einer Laufrichtungsänderungseinrichtung ausgestattet, so daß die Erfindung auch als intelligente Fluchtrichtungsanzeige dienen kann. Dabei hilft auch eine weiterhin vorgesehene Einrichtung am Steuergerät zur Änderung der Lauflichtgeschwindigkeit oder eine Einrichtung am Steuergerät zum Umschalten auf Standlicht, wobei alle oder einzelne LED-Elemente leuchten.

Die neue Beleuchtungsleiste läßt sich mit Vorteil auch als Orientierungshilfe in Messegebäuden, Kaufhäusern, Kinos und vieles mehr einsetzen. Denkbar ist sogar der Einsatz an Leitplanken oder auf öffentlichen Fahrwegen, bei Autobahnausfahrten usw.

Auch können mit der neuen Beleuchtungsleiste dekorative Effekte, z. B. für Reklamezwecke erzeugt werden auch mit unterschiedlichen Farben.

Die Erfindung wird anhand der beigefügten schematischen Zeichnung beispielhaft erläutert.

In Fig. 1 sind mit A, B und C drei Leiterbahnen und mit S ein Steuergerät bezeichnet. Mit den Leiterbahnen A - C sind LED-Elemente 1 - 6 verbunden. Dabei ist die Schaltungsanordnugn so getroffen, daß das LED-Element 1 mit den Leiterbahnen A (Plus) und B (Minus) verbunden ist, während die Leiterbahn C für das LED-Element 1 außer Funktion ist. Für das LED-Element 2 ist eine Verbindung mit den Leiterbahnen A (Plus) und C (Minus) vorgesehen und die Leiterbahn B bleibt für das LED-Element 2 außer Funktion. Für das LED-Element 3 sind wirksam die Leiterbahnen B (Plus) und C (Minus), während die Leiterbahn A hier außer Funktion bleibt. Für das LED-Element 4 bildet die Leiterbahn B den Plusleiter und die Leiterbahn A den Minusleiter und die Leiterbahn C bleibt ohne Funktion. Für das LED-Element 5 bildet die Leiterbahn C den Plusleiter und Leiterbahn A den Minusleiter und die Leiterbahn B bleibt ohne Funktion. Für das LED-Element 6 schließlich dient die Leiterbahn C als Plus- und die Leiterbahn B als Minusleiter während die Leiterbahn A für dieses LED-Element ohne Funktion bleibt. Nach dem sechsten LED-Element folgen wiederum LED-Elemente 1 - 6 und die vorbeschriebene Schaltungsanordnung wiederholt sich bis zur jeweils gewünschten Länge der Beleuchtungsleiste. Für die jeweilige Phasenverschiebung sorgt das Steuergerät S.

Die Beleuchtungsleiste kann im übrigen mit besonderem Vorteil einen Aufbau, wie in den Unterlagen der Patentanmeldung 196 27 856.2 im einzelnen beschrieben aufweisen.

## Patentansprüche

1. Beleuchtungsleiste mit Leiterbahnen (A, B, C), die mit einer Spannungsquelle und mit LED-Elementen (1 - 6) verbunden sind, wobei ein Steuergerät (S) und eine Verschaltung dafür sorgen, daß jeweils sechs LED-Elemente (1 - 6) mit lediglich drei Leiterbahnen (A - C) einander nachlaufend ein- und wieder ausschaltbar sind, um auf diese Weise ein Lauflicht zu erzeugen, wobei ein intermittierend arbeitendes Steuergerät (S) verwendet wird, das jeweils eine der Leiterbahnen (A, B oder C) außer Funktion setzt, eine jeweils andere Leiterbahn auf Plus und die jeweils verbleibende Leiterbahn auf Minus schaltet.

## Claims

1. Lighting strip having conductor tracks (A, B, C) which are connected to a voltage source and to LED elements (1-6), a controller (S) and circuitry ensuring that in each case six LED elements (1-6) can be switched on and off again successively with only three conductor tracks (A-C), in order in this way to produce a moving light, an intermittently operating controller (S) being used which in each case places one of the conductor tracks (A, B or C) out of operation, in each case connects another connector track to positive, and in each case connects the remaining conductor track to negative.

## Revendications

1. Rampe lumineuse comportant des pistes conductrices (A, B, C) qui sont reliées à une source de tension et à des éléments LED (1 - 6), un appareil de commande (S) et un branchement veillant ici à ce que six éléments LED (1 - 6) puissent à chaque fois être allumés et de nouveau éteints les uns après les autres uniquement avec trois pistes conductrices (A - C) afin de produire ainsi un déplacement des signaux lumineux, un appareil de commande (S) fonctionnant de manière intermittente étant utilisé, lequel met à chaque fois hors fonction l'une des pistes conductrices (A, B ou C), commute à chaque fois une autre piste conductrice au plus et à chaque fois la piste conductrice restante au moins.
